# EUROPÄISCHE PATENTSCHRIFT

(11) **EP 3 284 852 B1**
(45) Veröffentlichungstag und Bekanntmachung des Hinweises auf die Patenterteilung: **16.10.2019**
(21) Anmeldenummer: 17181651.5
(22) Anmeldetag: 17.07.2017
(51) Int. Cl.: D03D 49/14, D03C 7/02

(54) **VORRICHTUNG ZUR REGULIERUNG DER FADENSPANNUNG**
DEVICE FOR REGULATING THREAD TENSION
DISPOSITIF DE RÉGULATION DE LA TENSION DE FIL

(30) Priorität: 04.08.2016 DE 202016104293 U
(43) Veröffentlichungstag der Anmeldung: 21.02.2018
(73) Patentinhaber: Gebrüder Klöcker GmbH, 46325 Borken-Weseke (DE)
(72) Erfinder: HOCKEMEYER, Kurt, 46325 Borken-Weseke (DE); SCHWEMMLEIN, Christoph, 46325 Borken-Weseke (DE)
(74) Vertreter: Patentanwälte Walther Hinz Bayer PartGmbB

(56) Entgegenhaltungen:
- EP-B1- 1 036 228
- DE-C1- 3 818 680
- KR-B1- 101 663 923

## Beschreibung

Die vorliegende Erfindung betrifft eine Webmaschine mit einer Dreherbindungsvorrichtung und einer Vorrichtung zur Regulierung der Fadenspannung der durch die Dreherbindungsvorrichtung mit zwei Hebelitzen und einer Halblitze geführten Dreher- und Steherfäden, wobei die Hebelitzen an den gegenläufig bewegten oberen und unteren Webschäften der Webmaschine angeordnet sind.

Eine Vorrichtung zur Regulierung der Fadenspannung der durch eine Dreherkantenvorrichtung geführten Dreher- und Steherfäden ist beispielsweise aus der EP 1036228 B1 bekannt. Eine solche Dreherkantenvorrichtung stellt sich beispielsweise als Hebelitzen-Halblitzenkombination dar. Hierbei dienen zwei Hebelitzen in Verbindung mit einer Halblitze bekanntermaßen der Herstellung einer sogenannten Dreherbindung, im Randbereich eines Gewebes auch einer Dreherkante genannt. Derartige Hebelitzen sind mittelbar oder unmittelbar an den Webschäften einer Webmaschine befestigt. Hierbei wird zwischen Halblitze und Hebelitze der Dreherfaden geführt, wobei der Steherfaden durch die Öse der Halblitze geführt ist. Dieses Prinzip ist vom Grundsatz her aus der DE 3818680 C1 bekannt. Durch ein wechselseitiges Wandern des Dreherfadens von der einen Seite der Halblitze auf die andere Seite der Halblitze wird in Kombination mit dem Steherfaden, der durch die Öse in der Halblitze geführt ist, der Schussfaden durch die hierbei entstehende Dreherbindung abgebunden. Unmittelbar vor der Dreherbindungsvorrichtung, aus der Garnzuführrichtung betrachtet, d.h., vor den Webschäften befindet sich üblicherweise ein sogenannter Fadenniederhalter, der dafür sorgt, dass sowohl der Dreherfaden als auch der Steherfaden immer unter Spannung durch die Hebelitzen bzw. auch die Halblitze geführt werden. Dies ist insofern erforderlich, als nur durch das Niederhalten des Dreher- bzw. Steherfadens sichergestellt ist, dass der Dreherfaden auch bei schnell laufenden Webmaschinen immer mit Sicherheit bei jedem Schusswechsel von der einen Seite der Halblitze auf die andere Seite der Halblitze wandert.

Nun ist es allerdings so, dass bei der Fachöffnung der Dreher- bzw. Steherfaden aufgrund der Verlängerung des Weges unter Spannung gesetzt wird. Um diese Spannung nach Möglichkeit gering zu halten, ist vorgesehen, dass im Bereich der Spulen die Längung des Dreher- bzw. Steherfadens durch eine Federeinrichtung kompensiert wird. Sowohl der Steherfaden als auch der Dreherfaden werden allerdings auf ihrem Wege von der Spule bis zu den Hebelitzen mehrfach umgelenkt, wobei sich herausgestellt hat, dass aufgrund der vielen Umlenkungen und den hierbei entstehenden Reibungsverlusten ein Ausgleich der Fadenspannung des Fadens an der Spule durch die dort angeordnete Federeinrichtung überhaupt nicht mehr vorgenommen wird. Das heißt, dass die Längung des Fadens bei Fachöffnung im Wesentlichen durch die Eigenelastizität des Fadens bereitgestellt werden muss. Dies hat zum einen den Nachteil, dass die Fäden hoch beansprucht werden und infolgedessen einem erhöhten Verschleiß unterworfen sind. Insofern ist aus der zuvor zitierten EP 1036228 B1 bereits bekannt, dass zur Regulierung der Fadenspannung der durch die Dreherbindungsvorrichtung geführten Dreher- und Steherfäden unmittelbar vor der Dreherbindungsvorrichtung eine Halterung für den Steher- und/oder Dreherfaden vorzusehen ist, wodurch der Dreher- und/oder der Steherfaden elastisch nachgiebig unter Spannung gehalten ist. Durch die Anordnung einer derartigen Halterung in Garnzuführrichtung unmittelbar vor der Dreherbindungsvorrichtung bzw. den Hebelitzen einer solchen Dreherbindungsvorrichtung wird erreicht, dass die Fadenspannung aufgrund der Federwirkung der Halterung bei Fachöffnung ausgeglichen wird. Das heißt, es findet im Wesentlichen keine Längung des Fadens an sich statt. Vielmehr ist es hierbei so, dass bei der Fachöffnung der erforderliche Fadenweg dadurch bereitgestellt wird, dass die Halterung federnd nachgiebig ausgebildet ist.

Es hat sich allerdings nun herausgestellt, dass für verschiedene Garnarten die Spannung, die dennoch, also trotz einer elastisch nachgiebigen Halterung, auf die Fäden wirkt, wesentlich zu hoch ist. Das heißt, dass der Spannungsunterschied zwischen den durch die wechselseitig bewegten Webschäften bewirkten Fachoffenstellungen wesentlich zu hoch ist, also beispielsweise bei Fiberglas aber auch z. B. bei Aramidfäden oder Basaltfäden zu einem Bruch der Fäden führen kann.

Das heißt, die der Erfindung zugrunde liegende Aufgabe besteht darin, eine Webmaschine mit einer Dreherbindungsvorrichtung und einer Vorrichtung zur Regulierung der Fadenspannung gemäß der eingangs genannten Art bereitzustellen, bei der der Spannungsunterschied der Fäden in der Stellung Fach offen bzw. Fach geschlossen, geringer ist, als beim Stand der Technik gemäß der EP 1036228 B1.

Zur Lösung der Aufgabe wird erfindungsgemäß vorgeschlagen, dass die Vorrichtung zur Regulierung der Fadenspannung zwei Hebelitzen und eine durch die Hebelitzen geführte und gesteuerte Halblitze umfasst, wobei wobei die Vorrichtung zur Regulierung der Fadenspannung im Wesentlichen gleich ausgebildet ist wie die Dreherbindungsvorrichtung, die Steher- und Dreherfäden durch die Vorrichtung zur Regulierung der Fadenspannung und die Dreherbindungsvorrichtung geführt werden, und die Vorrichtung zur Regulierung der Fadenspannung um 180° verdreht zu der Dreherbindungsvorrichtung an den Webschäften der Webmaschine angeordnet ist.

Die Steuerung erfolgt durch an den Hebelitzen angeordnete Magnete, die mit der metallischen Halblitze bei jedem Fachwechsel in Kontakt treten, wie dies bereits in der DE 3818680 C1 beschrieben worden ist, auf die sich in diesem Zusammenhang explizit bezogen wird. Das bedeutet, dass die Vorrichtung zur Regulierung der Fadenspannung einerseits, und die Dreherbindungsvorrichtung andererseits vom Grundsatz her identisch aufgebaut sind, jedoch beim Anbau an die Webmaschine, das heißt, beim Anbau an die gegensinnig bewegten Webschäfte der Webmaschine um 180° verdreht zueinander stehen. D.h., eine Halblitze weist mit ihrer im Steg angeordneten Öse nach oben, wohingegen die andere Halblitze mit ihrer im Steg angeordneten Öse nach unten zeigt. Somit weisen die Ösen der Halblitzen der Dreherbindungsvorrichtung und der Vorrichtung zur Regulierung der Fadenspannung in entgegengesetzte Richtungen. Vorteilhaft zeigt hierbei jedoch die Halblitze der Dreherbindungsvorrichtung im Einbauzustand an der Webmaschine mit dem ösenseitigen Ende nach oben.

Vorteilhafte Merkmale und Ausgestaltungen zu der Erfindung ergeben sich aus den Unteransprüchen.

So ist insbesondere vorgesehen, dass die Öse der Halblitze der Vorrichtung zur Regulierung der Fadenspannung den Dreherfaden der Dreherbindungsvorrichtung aufnimmt, wohingegen der Steherfaden der Dreherbindungsvorrichtung zwischen den Schenkeln der Halblitze und der entsprechenden Hebelitzen der Vorrichtung zur Regulierung der Fadenspannung aufgeführt ist. Hieraus wird deutlich, dass bei Hintereinanderschaltung der Dreherbindungsvorrichtung zu der Vorrichtung zur Regulierung der Fadenspannung in dem Sinne, dass von der Garnspule aus gesehen, die Vorrichtung zur Regulierung der Fadenspannung der Dreherbindungsvorrichtung vorgeschaltet ist, der Steherfaden der Dreherbindungsvorrichtung durch die Öse der Halblitze der Vorrichtung zur Regulierung der Fadenspannung geführt wird, wohingegen der Dreherfaden, der zwischen den Schenkeln der Halblitze und der jeweiligen Hebelitze der Dreherbindungsvorrichtung geführt ist, durch die Öse der Halblitze der Vorrichtung zur Regulierung der Fadenspannung geführt ist.

Wie bereits an anderer Stelle erläutert, besitzen die Hebelitzen der Vorrichtung zur Regulierung der Fadenspannung Magnete zur Steuerung der Halblitze. Die Halblitze selbst ist in der Ansicht U-förmig ausgebildet, wobei die beiden Schenkel der Halblitze, die durch den Steg mit der Öse verbunden sind, in Kontakt mit den Magneten der Hebelitze treten, wie dies aus der DE 3818680 C1 in Bezug auf die Dreherbindungsvorrichtung bekannt ist. Nach einem besonderen Merkmal der Erfindung ist vorgesehen, dass die Hebelitzen zur Aufnahme durch die Webschäfte endseitig jeweils ein hakenförmiges Element aufweisen, durch das die Hebelitzen an die Webschäfte einhängbar sind.

Zur Erleichterung der Fixierung der Hebelitzen an den Webschäften ist nach einem weiteren Merkmal der Erfindung vorgesehen, dass die hakenförmigen Elemente der Hebelitzen, die an den oberen Webschäften befestigt sind, am hakenförmigen Element einen verschwenkbaren Riegel aufweisen. Durch den verschwenkbaren Riegel kann das hakenförmige Element geöffnet werden, sodass die Hebelitzen auf den entsprechenden Webschaft aufgeschoben werden können, um dann durch Verschwenkung des Riegels die Hebelitze auf dem Webschaft zu fixieren. Da die Dreherbindungsvorrichtung zu der Vorrichtung zur Regulierung der Fadenspannung um 180° verdreht an den entsprechend wechselseitig bewegten Webschäften der Webmaschine befestigt ist, ist insofern der entsprechende Riegel an den Hebelitzen der Vorrichtung zur Regulierung der Fadenspannung am genau entgegengesetzten Ende zu den Riegeln an den beiden Hebelitzen der Dreherbindungsvorrichtung angeordnet. D.h., die Riegel sind an den hakenförmigen Elementen angeordnet, die an die oberen Webschäfte anbringbar sind, sodass die Riegel gut zugänglich sind. Im Gegensatz dazu ist das untere Ende der Hebelitzen, also auch die jeweils unteren Webschäfte, nur mit Schwierigkeiten zugänglich.

Anhand der Zeichnungen wird die Erfindung nachstehend beispielhaft näher erläutert.
- Fig. 1: zeigt schematisch die Anordnung sowohl der Vorrichtung zur Regulierung der Fadenspannung als auch der Dreherbindungsvorrichtungen einer Webmaschine;
- Fig. 2: zeigt die beiden Hebelitzen der Vorrichtung zur Regulierung der Fadenspannung in vergrößerter Darstellung aus Fig. 1;
- Fig. 3: zeigt eine Halblitze.

Die Vorrichtung zur Regulierung der Fadenspannung ist mit 1 bezeichnet, die Dreherbindungsvorrichtung mit 20.

Die Vorrichtung zur Regulierung der Fadenspannung umfasst zwei Hebelitzen 2, 4, die an den wechselweise bewegten Webschäften 30a, 30b, 30c, 30d der Webmaschine befestigt sind. Zur Befestigung der Hebelitzen 2, 4 an den entsprechenden Webschäften 30a - 30d besitzen die Hebelitzen jeweils ein hakenförmiges Element 2a, 2b; 4a, 4b, wobei das hakenförmige Element 2a, 2b zur Fixierung an den Webschäften 30a, 30b (obere Webschäfte) einen verschwenkbaren Riegel 7 aufweist (siehe Fig. 2). Die Hebelitzen 2, 4 zeigen darüber hinaus jeweils einen Magneten 9, 10 der mit der metallischen Halblitze 11 in dem Sinne zusammenwirkt, dass durch die Magnete 9, 10 die Steuerung der Halblitze während der Mitnahme der Halblitze durch die jeweilige Hebelitze erfolgt. Die Halblitze 11 besitzt im Bereich des Steges 13, der die beiden Schenkel 12 verbindet, die Öse 15. Hieraus ist erkennbar, dass sich der verschwenkbare Riegel 7 an dem Ende der jeweiligen Hebelitze 2, 4 der Vorrichtung zur Regulierung der Fadenspannung befindet, an dem auch der Magnet 9, 10 in der Hebelitze 2, 4 angeordnet ist.

Die Dreherbindungsvorrichtung 20 ist in gleicher Weise ausgebildet, wie die Vorrichtung zur Regulierung der Fadenspannung 1. Die mit 31a, 31b, 31c, 31d bezeichneten Webschäfte nehmen hierbei die mit 22 und 24 bezeichneten Hebelitzen auf. Die Hebelitzen 22, 24 besitzen auch hier jeweils ein hakenförmiges Element 22a, 24a; 22b, 24b. Auch hier sind Magnete 28, 29 in den Hebelitzen 22, 24 vorgesehen, die mit der von den Hebelitzen mitgenommenen Halblitze 21 beim jeweiligen Fachwechsel der Webschäfte jeweils wechselseitig in Kontakt mit dem Schenkel der Halblitze 21 treten. Auch die Halblitze 21 umfasst zwei Schenkel 12, einen die Schenkel verbindenden Steg 13 sowie eine im Steg angeordnete Öse 15. Wie bei der Vorrichtung zur Regulierung der Fadenspannung auch, zeigen die hakenförmigen Elemente 22a, 24a der Hebelitzen 22, 24 jeweils einen verschwenkbaren Riegel 27. Auch hier dient der verschwenkbare Riegel der einfachen Befestigung der Hebelitzen mit ihrem oberen Ende an den entsprechenden Webschäften 31a, 31b. Bei der Dreherbindungsvorrichtung 20 befinden sich die entsprechenden Riegel 27 an den hakenförmigen Elementen 22a, 24a der Hebelitzen 22, 24, auf die das Ende der Halblitze 21 mit der Öse 15 zugerichtet ist. Der Dreherbindungsvorrichtung 20 nachgeschaltet ist das mit 40 bezeichnete Riet. Hinter dem Riet befindet sich der mit 50 bezeichnete Kettbaum.

Betrachtet man nunmehr die Fadenführung, so ergibt sich Folgendes. Von jeweils einer Garnspule (nicht dargestellt) werden der Steherfaden 60 und der Dreherfaden 70 abgezogen. Der Fadenlauf von der Garnspule zur Dreherbindungsvorrichtung ist durch den Pfeil 65 gekennzeichnet. Der Steherfaden 60 wird durch die Öse 15 der Halblitze 11 der Vorrichtung zur Regulierung der Fadenspannung 1 geführt. Der Dreherfaden 70 hingegen befindet sich zwischen den Schenkeln 12 der Halblitze 11 und der entsprechenden Hebelitze 2, 4; die Funktionsweise ist bereits aus der bereits zitierten DE 3818680 C1 bekannt. Der Steherfaden 60 wird allerdings, wenn er in die Dreherbindungsvorrichtung 20 einläuft, zum Dreherfaden, wohingegen der Dreherfaden 70, wenn er in die Dreherbindungsvorrichtung 20 einläuft, zum Steherfaden wird, da er in der Öse 15 der Halblitze 21 der Dreherbindungsvorrichtung 20 geführt wird.

Es hat sich herausgestellt, dass die Vorrichtung zur Regulierung der Fadenspannung 1 zu einem sehr geringen Spannungsunterschied der Fäden 60, 70 in der jeweiligen Fachoffenstellung führt. Darüber hinaus sorgt die um 180° verdrehte Anordnung der Vorrichtung zur Regulierung der Fadenspannung 1 zu der Dreherbindungsvorrichtung 20 auch dafür, dass das Fach größtmöglich geöffnet wird. Das heißt, dass insbesondere auch die Vorrichtung zur Regulierung der Fadenspannung als Fadenniederhalter fungiert.

### Bezugszeichenliste:

- 1: Vorrichtung zur Regulierung der Fadenspannung
- 2: Hebelitze
- 2a: hakenförmiges Element
- 2b: hakenförmiges Element
- 4: Hebelitze
- 4a: hakenförmiges Element
- 4b: hakenförmiges Element
- 7: Riegel
- 9: Magnet
- 10: Magnet
- 11: Halblitze
- 12: Schenkel
- 13: Steg
- 15: Öse
- 20: Dreherbindungsvorrichtung
- 21: Halblitze
- 22: Hebelitze
- 22a: hakenförmiges Element
- 22b: hakenförmiges Element
- 24: Hebelitze
- 24a: hakenförmiges Element
- 24b: hakenförmiges Element
- 27: Riegel
- 28: Magnet
- 29: Magnet
- 30a: Webschaft
- 30b: Webschaft
- 30c: Webschaft
- 30d: Webschaft
- 31a: Webschaft
- 31b: Webschaft
- 31c: Webschaft
- 31d: Webschaft
- 40: Riet
- 50: Kettbaum
- 60: Steherfaden
- 65: Pfeil
- 70: Dreherfaden

## Patentansprüche

1. Webmaschine mit einer Dreherbindungsvorrichtung (20) und einer Vorrichtung (1) zur Regulierung der Fadenspannung der durch die Dreherbindungsvorrichtung (20) mit zwei Hebelitzen (22, 24) und einer Halblitze (21) geführten Dreher- und Steherfäden (60, 70), wobei die Hebelitzen (22, 24) an den gegenläufig bewegten oberen und unteren Webschäften der Webmaschine angeordnet sind,
**dadurch gekennzeichnet,**
**dass** die Vorrichtung (1) zur Regulierung der Fadenspannung zwei Hebelitzen (2, 4) und eine durch die Hebelitzen (2, 4) geführte und gesteuerte Halblitze (11) umfasst, wobei die Vorrichtung (1) zur Regulierung der Fadenspannung im Wesentlichen gleich ausgebildet ist wie die Dreherbindungsvorrichtung, die Steher- und Dreherfäden durch die Vorrichtung zur Regulierung der Fadenspannung und die Dreherbindungsvorrichtung geführt werden, und die Vorrichtung zur Regulierung der Fadenspannung um 180° verdreht zu der Dreherbindungsvorrichtung (20) an den Webschäften (30a - 30d) der Webmaschine angeordnet ist.

2. Webmaschine (1) nach Anspruch 1,
**dadurch gekennzeichnet,**
**dass** die Hebelitzen (2, 4; 22, 24) zur Aufnahme durch die Webschäfte (30a - 30d; 31a - 31d) endseitig jeweils ein hakenförmiges Element (2a, 2b; 4a, 4b; 22a, 22b; 24a, 24b) aufweisen.

3. Webmaschine (1) nach Anspruch 2,
**dadurch gekennzeichnet,**
**dass** die hakenförmigen Elemente (2a, 2b; 4a, 4b; 22a, 22b; 24a, 24b) der Hebelitzen (2, 4; 22, 24), die an den oberen Webschäften befestigt sind, am hakenförmigen Element einen verschwenkbaren Riegel (7, 27) aufweisen.

4. Webmaschine (1) nach einem der voranstehenden Ansprüche,
**dadurch gekennzeichnet,**
**dass** die Hebelitzen (2, 4; 22, 24) Magnete (9 10; 28, 29) zur Steuerung der Halblitze (11, 21) aufweisen.

5. Webmaschine (1) nach einem der voranstehenden Ansprüche,
**dadurch gekennzeichnet,**
**dass** die Halblitze (11, 21) zwei Schenkel (12) umfasst, die durch einen Steg (13) verbunden sind, wobei der Steg (13) eine Öse (15) zur Führung des Steherfadens (60, 70) aufweist.

6. Webmaschine (1) nach Anspruch 5,
**dadurch gekennzeichnet,**
**dass** die Öse (15) der Halblitze (11) der Vorrichtung (1) zur Regulierung der Fadenspannung den Steherfaden (70) aufnimmt, wobei der Steherfaden (70) in der Dreherbindungsvorrichtung als Dreherfaden zwischen den Schenkeln (12) der Halblitze (21) und den Hebelitzen (22, 24) verläuft.

7. Webmaschine (1) nach Anspruch 6,
**dadurch gekennzeichnet,**
**dass** der Dreherfaden (70) in der Vorrichtung (1) zur Regulierung der Fadenspannung zwischen den Schenkeln (12) der Halblitze (11) und der entsprechenden Hebelitze (2, 4) geführt ist, wobei der Dreherfaden in der Dreherbindungsvorrichtung (20) als Steherfaden in der Öse (15) der Halblitze (21) verläuft.

## Claims

1. A weaving machine with a leno weave device (20) and a device (1) for regulating the yarn tension of the leno warp yarn and the straight weft yarn (60, 70) guided through the leno weave device (20) with two lifting heddles (22, 24) and one half heddle (21), wherein the lifting heddles (22, 24) are disposed at the top and bottom heddle shafts of the weaving machine, which move in opposite directions,
**characterized in that**
the device (1) for regulating the yarn tension includes two lifting heddles (2, 4) and one half heddle (11) passing through and controlled by the lifting heddles (2, 4), wherein the device (1) for regulating the yarn tension is configured in substantially the same manner as the leno weave device, the leno warp yarn and the straight weft yarn are guided through the device for regulating the yarn tension and the leno wave device, and the device for regulating the yarn tension is disposed on the heddle shafts (30a-30d) of the weaving machine in such a manner that it is rotated by 180° relative to the leno weave device (20).

2. The weaving machine (1) according to claim 1,
**characterized in that**
the lifting heddles (2, 4; 22, 24) comprise respectively one hook-shaped element (2a, 2b; 4a, 4b; 22a, 22b; 24a, 24b) at each end in order to be received by the heddle shafts (30a-30d; 31a-31d).

3. The weaving machine (1) according to claim 2,
**characterized in that**
the hook-shaped elements (2a, 2b; 4a, 4b; 22a, 22b; 24a, 24b) of the lifting heddles (2, 4; 22, 24), which are fastened to the top heddle shafts, comprise a pivotable latch (7, 27) on the hook-shaped element.

4. The weaving machine (1) according to one of the afore-mentioned claims,
**characterized in that**
the lifting heddles (2, 4; 22, 24) comprise magnets (9, 10; 28, 29) for controlling the half heddles (11, 21).

5. The weaving machine (1) according to one of the afore-mentioned claims,
**characterized in that**
the half heddle (11, 21) includes two limbs (12), which are joined by a bar (13), wherein the bar (13) comprises an eye (15) for guiding the straight weft yarn (60, 70).

6. The weaving machine (1) according to claim 5,
**characterized in that**
the eye (15) of the half heddle (11) of the device (1) for regulating the yarn tension receives the straight weft yarn (70), wherein the straight weft yarn (70) runs as a leno warp yarn between the limbs (12) of the half heddle (21) and the lifting heddles (22, 24) in the leno weave device.

7. The weaving machine (1) according to claim 6,
**characterized in that**
the leno warp yarn (70) passes in the device (1) for regulating the yarn tension between the limbs (12) of the half heddle (11) and the corresponding lifting heddle (2, 4), wherein the leno warp yarn runs as a straight weft yarn in the eye (15) of the half heddle (21) in the leno weave device (20).

## Revendications

1. Métier à tisser avec un dispositif de tissage à pas de gaze (20) et un dispositif (1) de régulation de la tension de fil des fils de tour et des fils fixes (60, 70) qui passent à travers le dispositif de tissage à pas de gaze (20) avec deux lisses de levée (22, 24) et une demi-lisse (21), où les lisses de levée (22, 24) sont disposées sur les lames supérieure et inférieure du métier à tisser, déplacées dans des directions opposées,
**caractérisé en ce que**
le dispositif (1) de régulation de la tension de fil comprend deux lisses de levée (2, 4) et une demi-lisse (11) menée à travers et contrôlée par les lisses de levée (2, 4), où le dispositif (1) de régulation de la tension de fil est configuré essentiellement de la même manière que le dispositif de tissage à pas de gaze, les fils de tour et les fils fixes sont menés à travers le dispositif de régulation de la tension de fil et le dispositif de tissage à pas de gaze, et le dispositif de régulation de la tension de fil est disposé sur les lames (30a-30d) de la machine de tissage dans une position tournée de 180° par rapport au dispositif de tissage à pas de gaze (20).

2. Métier à tisser (1) selon la revendication 1,
**caractérisé en ce que**
les lisses de levée (2, 4 ; 22, 24) comportent à chaque extrémité respectivement un élément en forme de crochet (2a, 2b ; 4a, 4b ;
22a, 22b ; 24a, 24b) pour être reçues par les lames (30a-30d ; 31a-31d).

3. Métier à tisser (1) selon la revendication 2,
**caractérisé en ce que**
les éléments en forme de crochet (2a, 2b ; 4a, 4b ; 22a, 22b ; 24a, 24b) des lisses de levée (2, 4 ; 22, 24), qui sont fixés sur les lames supérieures, comportent un loquet (7, 27) pivotant sur l'élément en forme de crochet.

4. Métier à tisser (1) selon l'une des revendications précédentes,
**caractérisé en ce que**
les lisses de levée (2, 4 ; 22, 24) comportent des aimants (9, 10 ; 28, 29) pour contrôler la demi-lisse (11, 21).

5. Métier à tisser (1) selon l'une des revendications précédentes,
**caractérisé en ce que**
la demi-lisse (11, 21) comprend deux branches (12) qui sont reliées par une traverse (13), où la traverse (13) comporte un oeillet (15) destiné à guider le fil fixe (60, 70).

6. Métier à tisser (1) selon la revendication 5,
**caractérisé en ce que**
l'oeillet (15) de la demi-lisse (11) du dispositif (1) de régulation de la tension de fil reçoit le fil fixe (70), où le fil fixe (70) passe dans le dispositif de tissage à pas de gaze en tant que fil de tour entre les branches (12) de la demi-lisse (21) et les lisses de levée (22, 24).

7. Métier à tisser (1) selon la revendication 6,
**caractérisé en ce que**
le fil de tour (70) est guidé dans le dispositif (1) de régulation de la tension de fil entre les branches (12) de la demi-lisse (11) et la lisse de levée (2, 4) correspondante, où le fil de tour passe dans le dispositif de tissage à pas de gaze (20) en tant que fil fixe dans l'oeillet (15) de la demi-lisse (21).
